# EUROPÄISCHE PATENTSCHRIFT

(11) **EP 0 026 466 B1**
(45) Veröffentlichungstag und Bekanntmachung des Hinweises auf die Patenterteilung: **11.04.1984**
(21) Anmeldenummer: 80105806.6
(22) Anmeldetag: 25.09.1980
(51) Int. Cl.: E02F 3/54

(54) **Schrappgerät für Betonbereitungsanlagen**
Scraper apparatus for concrete production plants
Appareil racleur pour installations de préparation de béton

(30) Priorität: 29.09.1979 DE 2939710
(43) Veröffentlichungstag der Anmeldung: 08.04.1981
(73) Patentinhaber: KABAG Karlsruher Baumaschinen GmbH, D-7500 Karlsruhe 41 (DE)
(72) Erfinder: Kühner, Ernst Ewald, D-7505 Ettlingen (DE)
(74) Vertreter: Lichti, Heiner, Dipl.-Ing.

## Beschreibung

Die Erfindung betrifft ein Schrappgerät mit einem über ein Zuschlagstofflager auskragenden und über dieses schwenkbaren Ausleger, der am zentralen Ende auf einem Sockel gelagert ist, einer nahe dem Sockel angeordneten Winde und einem von dieser mittels Seil bewegten Schrappkübel, wobei das Seil aus einem von der Winde direkt zum Schrappkübel geführten Zugseil und einem von der Winde entlang dem Ausleger über wenigstens eine an dessen freiem Ende angeordnete Umlenkrolle zum Schrappkübel geführten Rückholseil besteht.

Ein derartiges Auslegerschrappgerät ist aus der CH-PS 360 331 bekannt. Das zentrale Ende des Auslegers ist auf den Kopf einer im Zuschlagstofflager angeordneten Säule auf einem Drehkranz gelagert. Von der Säule gehen in der Regel sternförmig Trennwände aus, die das Zuschlagstofflager in einzelne Boxen für unterschiedliches Material bzw. unterschiedliche Körnung aufteilen. Nahe der Säule befindet sich darüberhinaus häufig eine Dosierwand, durch die die Zuschlagstoffe den Verarbeitungsmaschinen der Betonbereitungsanlage zugeführt werden. Der Ausleger ist in Arbeitsstellung nach unten geneigt, so daß Zugseil und Rückholseil nahezu parallel verlaufen. Zum Verschwenken des Auslegers in eine andere Box muß der Ausleger vorher über eine Handkurbel angehoben werden. Der in den ausgewählten Zuschlagstoff abgesenkte Schrappkübei wird mittels des Zugseils zur Dosierwand hingezogen, um dort stets ausreichend Material aufzuschütten. Für ein erneutes Arbeitsspiel muß der Schrappkübel leer mittels des Rückholseils zurückgezogen werden. Er gleitet hierbei auf dem aufzuschüttenden Material zurück, wobei er in nachteiliger Weise wieder einen Teil des Materials mitnimmt.

Es ist von Vorteil, wenn der Schrappkübel vor dem Zurückziehen aus dem Zuschlagstoff ausgehoben wird. Hierzu muß das Rückholseil verkürzt werden. Bei bekannten Anlagen (z. B. DE-AS 10 72 533) sind deshalb eigens für das Zugseil eine Bremse und für Zugseil und Rückholseil getrennte Seiltrommeln vorgesehen. Eine solche Lösung ist naturgemäß aufwendig und störanfällig.

Es ist deshalb bereits im Zusammenhang mit Schrappgeräten anderer Gattung, den sogenannten Brückenschrappgeräten, bei denen also das freie Ende des Auslegers über eine Fahrstütze am Boden abgestützt ist, vorgeschlagen worden (DE-OS 20 48 533), an der Fahrstütze eine Schwinge anzuordnen, die an ihrem frei en Ende eine Umlenkrolle für das Rückholseil lagert. Nahe der Schwenkachse der Schwinge an der Stütze ist die Winde für den Antrieb des Schrappseils angeordnet. Auch alle anderen Antriebsaggregate sind an der Stütze angeordnet, während der Ausleger an seinem zentralen Ende lediglich in einem Drehlager auf der zentralen Säule sitzt. Das Zugseil ist vom Schrappkübel über eine nahe dem Drehlager am Ausleger angeordnete Umlenkrolle, anschließend am Ausleger entlang zur Winde geführt, während das Rückholseil von der Winde über die Umlenkrolle am Ende der Schwinge zum Schrappkübel geführt ist. Da die Winde und die Umlenkrolle am Ende der Schwinge nur einen geringen Abstand von einander aufweisen und die Seiltrommel der Winde eine gewisse axiale Ausdehnung aufweist, um eine entsprechende Seillänge aufnehmen zu können, ist der SeilAblenkungswinkel zwischen Windentrommel und Umlenkrolle sehr groß, so daß das Rückholseil stark beansprucht wird und schnell verschleißt.

In der Praxis ist deshalb am Ende der Schwinge nicht eine einfache Umlenkrolle, sondern eine Seiltrommel gelagert worden, so daß der Ablenkungswinkel nur noch gering ist. Eine solche Seiltrommel mit entsprechender axialer Ausdehnung erfordert jedoch zwei parallel angeordnete Schwingen, die zudem je einen eigenen Antrieb, z. B. je einen Hydraulikzylinder erforderlich machen. Eine solche Konstruktion ist außerordentlich funktionssicher, jedoch erfordert sie auch einen nicht geringen Bauaufwand.

Der Erfindung liegt die Aufgabe zugrunde, ein Ausleger-Schrappgerät so weiterzubilden, daß eine Verkürzung des Rückholseils zum Anheben des Schrappkübels ohne großen baulichen Aufwand bei Beibehaltung einer hohen Funktionssicherheit des gesamten Geräts möglich ist.

Diese Aufgabe wird erfindungsgemäß einerseits dadurch gelöst, daß der Ausleger im vorderen Bereich des Unterbaus einer Bedienungskabine angreift, daß die Winde im rückwärtigen, dem Ausleger gegenüber liegenden Bereich angeordnet ist, daß ein Hebel an der Kabine des Schrappgerätes schwenkbar gelagert ist und daß im Bereich der Führung des Rückholseils an dem freien Ende des Hebels eine Seilrolle gelagert ist, die aus einer Betriebsstellung in eine das Rückholseil verkürzende Stellung bewegbar ist, und die dabei in jeder Stellung hinreichend Abstand von der Trommel der Winde aufweist, so daß der Seilablenkungswinkel zwischen der Winde und der Umlenkrolle in unschädlichen Grenzen bleibt, und andererseits dadurch, daß am freien Ende des Auslegers ein schwenkbarer Hebel angebracht ist, daß die Umlenkrolle als schwenkbare Seilrolle am freien Ende des Hebels und im Bereich der Führung des Rückholseils gelagert ist, wobei die Seilrolle aus einer Betriebsstellung in eine das Rückholseil verkürzende Stellung bewegbar ist und die dabei in jeder Stellung hinreichend Abstand von der frommet der Winde aufweist, so daß der Seilablenkungswinkel zwischen der Winde und der Umlenkrolle in unschädlichen Grenzen bleibt. Die beiden Lösungen lösen die gemeinsame Aufgabe aufgrund des gemeinsamen Lösungsprinzips des großen Relativabstandes zwischen Winde und verschwenkbarer Seilrolle, indem beide Lösungen vorsehen, daß die Seilrolle am Ende eines verschwenkbaren Hebels im Bereich der Führung des Rückholseils gelagert ist und durch Verschwenken des Hebels aus einer Betriebsstellung in eine das Rückholseil verkürzende Stellung bewegbar ist, wobei der Relativabstand zwischen der Winde und der verschwenkbaren Seilrolle relativ groß ist, so daß er in unschädlichen Grenzen bleibt.

Bei der erstgenannten Lösung ist eine zentral über dem Sockel angeordnete Bedienungskabine vorgesehen. Im vorderen Bereich ihres Unterbaus ist der Ausleger gelagert. Die Bedienungskabine ermöglicht dem Bedienungsmann, während der Arbeit bequem zu sitzen. Dabei gewährleistet die zentrale Position der Kabine gute Sicht in das Zuschlagstofflager. Im rückwärtigen, in dem dem Ausleger gegenüber liegenden Bereich der Kabine, sind die Winde und der an seinem freien Ende die Seilrolle tragende schwenkbare Hebel zur Verkürzung des Rückholseils gelagert. Winde und Hebel werden nach dem allgemeinen Lösungsprinzip der Erfindung so zueinander angeordnet, daß der Relativabstand zwischen Winde und Seilrolle des Hebels in jeder Schwenkstellung des Hebels so groß ist, daß der Seilablenkungswinkel zwischen der Winde und der Umlenkrolle in unschädlichen Grenzen bleibt. Die Winde samt Seiltrommel wird vorzugsweise am Unterbau der Kabinenrückseite befestigt und der Hebel an der Oberseite der Kabine nach oben hin ausschwenkbar angelenkt. Der Hebel hat so ausreichend Raum, in dem er verschwenkt werden kann. Dabei besteht die Möglichkeit, daß der Hebel als relativ lang ausgebildet wird, wodurch die Wirksamkeit des Schwenkbaren Hebels erhöht wird. Vorteilhafterweise könnten sämtliche Antriebsaggregate im zentralen Sockel untergebracht werden. Die notwendigen Antriebsverbindungen für die Winde und die zum Verschwenken des Hebels vorzugsweise vorgesehenen Hydraulikzylinder sind somit sehr gering.

Die weitere Lösung sieht vor, daß der zum Verkürzen des Rückholseils dienende schwenkbare Hebel mit Seilrolle an seinem freien Ende am freien Ende des Auslegers angelenkt ist. Die Trommel der Winde bzw. die Winde selbst wird relativ zu der Seilrolle des schwenkbaren Hebels so angeordnet, daß der. Abstand zwischen Trommel bzw. Winde und Seilrolle in jeder Stellung des Hebels hinreichend groß ist, um den Seilablenkungswinkel zwischen der Winde und der Seilrolle klein und damit in unschädlichen Grenzen zu halten. Vorzugsweise werden die Winde samt Seiltrommel und sämtliche Antriebsaggregate an der zentralen Säule angebracht. Vorteilhaft ist, daß die zur Verkürzung des Rückholseils vorgesehene Seilrolle des schwenkbaren Hebels gleichzeitig die Funktion der an sich erforderlichen Umlenkrolle übernimmt und somit erübrigt, eine separate Umlenkrolle vorzusehen. Ferner kann der am äußeren Ende des Auslegers angelenkte Hebel als relativ lang ausgebildet werden, was bewirkt, daß das Rückholseil wesentlich weiter ausgeschwenkt werden kann, wodurch der Effekt des Herausziehens des Schrappkübels verbessert wird. Darüberhinaus ergibt sich noch als zusätzlicher Vorteil, daß der Hebel auch über das freie Ende des Auslegers hinaus geschwenkt werden kann, so daß des Schrappkübel nach hinten über den Fuß des Zuschlagstofflagers ausgeworfen werden kann und auch dort lagerndes Material erfassen kann. Vorteilhafterweise kann selbstverständlich auch bei dieser Lösung, wie im ersten Fall, auf der zentralen Säule eine Bedienungskabine vorgesehen werden.

Die erfindungsgemäß vorgesehenen konstruktiven Maßnahmen zur Verkürzung des Rückholseils zum Anheben des Schrappkübels sind einfach ohne großen Aufwand durchzuführen und ergeben keinerlei Minderung der Funktionssicherheit des gesamten Gerätes.

Weitere Einzelheiten und Vorteile der Erfindung ergeben sich aus der folgenden Beschreibung einiger in der Zeichnung dargestellter Ausführungsformen. In der Zeichnung zeigen :
Figur 1 Eine schematische Seitenansicht eines Schrappgerätes mit Zuschlagstofflager ;
Figur 2 eine der Figur 1 entsprechende Ansicht einer abgewandelten Ausführungsform.

In Figur 1 ist eine Trennwand 1 des Zuschlagstofflagers erkennbar, die eine der Boxen nach der Seite hin begrenzt. In dieser Boxe lagert ein Zuschlagstoff 2 bestimmter Körnung. Die Boxen sind - in nicht gezeigter Draufsicht - sternförmig um eine Säule 3 angeordnet, die an ihrem Kopf einen Sockel 4 trägt. Auf diesem Sockel ist beim gezeigten Ausführungsbeispiel eine Bedienungskabine 5 über einem Drehkranz 7 gelagert, die in ihrem Unterbau 6 und zwar im rückwärtigen Bereich eine Winde 8 zum Antrieb des Gerätes aufweist.

Im vorderen Bereich des Unterbaus 6 ist ein Ausleger 9 bei 10 schwenkbar gelagert und über ein Seil bzw. eine Strebe 11 abgespannt. Der Ausleger 9 dient zur Aufhängung eines Schrappkübels 12, der mittels eines Zugseils 13 vom Böschungsfuß des Zuschlagstoffs 2 zur Säule 3 hin gezogen werden kann und dabei das Material zur Säule hin hochschiebt. An der Rückseite des Schrappkübels 12 greift ein Rückholseil 14 an, das über eine Rolle 15 am freien Ende des Auslegers 9 umgelenkt, anschließend mit einem Abschnitt 16 entlang des Auslegers geführt ist und über eine Führungsrolle 17 zur Winde 8 verläuft. Demgegenüber ist das Zugseil 13 direkt zur Winde 8 geführt, welche den Antrieb des Schrappseils besorgt.

Beim gezeigten Ausführungsbeispiel ist an der Bedienungskabine 5 im rückwärtigen oberen Bereich eine Seilrolle 18, die identisch mit der Führungsrolle 17 ist, angeordnet, über die das Seil geführt ist und die zum Verkürzen des Seils beim Rückzug des Schrappkübels 12 dient. Zu diesem Zweck ist die Seilrolle 18 am freien Ende eines Hebels 19 gelagert, der seinerseits bei 20 an der Bedienungskabine schwenkbar angeordnet ist. Er kann beispielsweise mittels eines Hydraulikzylinders 21 in die strichpunktierte, abgesenkte Lage, verschwenkt werden, in der das Rückholseil 14 mit seinem Abschnitt 16 entsprechend der strichpunktierten Linie verkürzt wird. In dieser Lage ist der Schrappkübel 12 aus dem Zuschlagstoff ausgehoben und kann in seine Ausgangsposition - in der Zeichnung links - zurückgezogen werden.

Bei der in Figur 2 gezeigten Ausführungsform ist die Seilrolle 18 an das vordere Ende des Auslegers 9 verlagert und erfüllt dort zugleich die Funktion der Umlenkrolle 15. Auch sie sitzt am Ende eines Hebels 19, der bei 20 am freien Ende des Auslegers 9 schwenkbar gelagert und aus der mit durchgezogener Linie wiedergegebenen Betriebsstellung in die strichpunktiert gezeigte Rückholstellung gebracht werden kann. Beim Verschwenken des Hebels 19 in die strichpunktierte Lage kann - insbesondere bei Handbetrieb - der Schrappkübel 12 über den Böschungsfuß hinaus ausgeworfen werden.

Selbstverständlich kann der Hebel 19 mit der Seilrolle 18 auch an jeder beliebigen Stelle des Auslegers 9 angeordnet sein. Weiterhin ist es möglich, den Ausleger 9 an seinem freien Ende über eine gespreizte Stütze abzustützen, die an der Peripherie des Zuschlagstofflagers entlang fahrbar ist. Der Antrieb erfolgt jedoch auch hier zentral von der Bedienungskabine 5 aus.

## Patentansprüche

1. Schrappgerät mit einem über ein Zuschlagstofflager auskragenden und über dieses schwenkbaren Ausleger (9), der am zentralen Ende auf einem Sockel (4) gelagert ist, einer nahe dem Sockel angeordneten Winde (8) und einem von dieser mittels Seil bewegten Schrappkübel (12), wobei das Seil aus einem von der Winde direkt zum Schrappkübel geführten Zugseil (13) und einem von der Winde entlang dem Ausleger über wenigstens eine an dessen freiem Ende angeordnete Umlenkrolle (15) zum Schrappkübel geführten Rückholseil (14, 16) besteht ; dadurch gekennzeichnet, daß der Ausleger (9) im vorderen Bereich des Unterbaus (6) einer Bedienungskabine (5) angreift, daß die Winde (8) im rückwärtigen, dem Ausleger (9) gegenüberliegenden Bereich angeordnet ist, daß ein Hebel (19) an der Kabine des Schrappgerätes schwenkbar gelagert ist und daß im Bereich der Führung des Rückholseils (14, 16) an dem freien Ende des Hebels (19) eine Seilrölle (18) gelagert ist, die aus einer Betriebsstellung in eine das Rückholseil (16) verkürzende Stellung bewegbar ist und die dabei in jeder Stellung hinreichend Abstand von der Trommel (8) der Winde aufweist, so daß der Seilablenkungswinkel zwischen der Winde (8) und der Umlenkrolle (18) in unschädlichen Grenzen bleibt.

2. Schrappgerät mit einem über ein Zuschlagstofflager auskragenden und über dieses schwenkbaren Ausleger (9), der am zentralen Ende auf einem Sockel (4) gelagert ist, einer nahe dem Sockel angeordneten Winde (8) und einem von dieser mittels Seil bewegten Schrappkübel (12), wobei das Seil aus einem von der Winde direkt zum Schrappkübel geführten Zugseil (13) und einem von der Winde entlang dem Ausleger über wenigstens eine an dessen freiem Ende angeordnete Umlenkrolle (15) zum Schrappkübel geführten Rückholseil (14, 16) besteht, dadurch gekennzeichnet, daß am freien Ende des Auslegers (9) ein schwenkbarer Hebel (19) angebracht ist ; daß die Umlenkrolle als verschwenkbare Seilrolle (18) am freien Ende des Hebels (19) und im Bereich der Führung des Rückholseils (14,16), gelagert ist, wobei die Seilrolle (18) aus einer Betriebsstellung in eine das Rückholseil (16) verkürzende Stellung bewegbar ist und die dabei in jeder Stellung hinreichend Abstand von der Trommel (8) der Winde aufweist, so daß der Seilablenkungswinkel zwischen der winde (8) und der Umlenkrolle (18) in unschädlichen Grenzen bleibt.

## Claims

1. A scraper apparatus with a jib (9) stretching out over an aggregate store and able to be turned thereover and which at its central end is turnable joined to a base (4), with a winch (8) next to the base, and a scraper bucket (12) moved by the winch by way of a rope, the rope consisting of a pulling rope (13) directly fixed to the scraper bucket and a return rope (14, 16) running from the winch along the jib round at least one deflection pulley (15) at the free end of the jib to the scraper bucket, characterized in that the jib (9) is turnable joined at the front side of the base (6) of a driver's cabin (5), that the winch (8) is placed on the rear side opposite to the jib, that a lever (19) is turnable joined to the cabin of the apparatus and that in the path of the return rope (14, 16) and on the free end of the lever (19) a rope pulley (18) is turnable mounted, which is movable from an operation position into a position for shortening the return rope (16) and has in every position a sufficient distance to the drum (8) of the winch so that the fleat angle between the winch and the rope pulley (18) rests in harmless limits.

2. Apparatus with a jib (9) stretching out over an aggregate store and able to be turned thereover and which at its central end is turnable joined to base (4), with a winch (8) next to the base, and a scraper bucket (12) moved by the winch by way of a rope, the rope consisting of a pulling rope (13) directly fixed to the craper bucket and a return rope (14,16) running from the winch along the jib round at least on deflection pulley (15) at the free end of the jib to the scraper bucket, characterized in that, at the free end of the jib (9) a lever (19) is mounted turnable and that the deflection pulley (15) is mounted as a turnable rope pulley (18) at the free end of the lever (19) in the path of the return rope (14, 16), whereby the rope pulley (18) is movable from an operation position into a position for shortening the return rope (16) and having in every position a sufficient distance to the drum (8) of the winch so that the fleet angle between the winch and the rope pulley (18) rests in harmless limits.

## Revendications

1. Chargeuse à benne racleuse, munie d'une flèche (9) s'étendant et pivotant au-dessus d'une zone de stockage d'agrégats et montée au milieu de l'extrémité antérieure d'un socle (4), d'un treuil (8) disposé à proximité du socle (4) et d'une benne racleuse (12) commandée par ce treuil au moyen d'un câble, comportant un câble de traction (13) se dirigeant directement vers la benne racleuse à partir du treuil et un câble de retour (14, 16) allant du treuil le long de la flèche vers la benne racleuse en passant sur un galet de guidage (15) disposé à l'extrémité de la flèche, caractérisée en ce que l'axe de pivotement de la flèche (9) se trouve au bord antérieur de la structure de base (6) au niveau d'une cabine de commande (5), ledit treuil (8) se trouve à l'arrière en un point opposé à l'axe de pivotement de la flèche (9), la cabine de commande (5) porte un levier pivotant (19) y articulé et l'extrémité libre de ce levier (19) porte au niveau du guidage dudit câble de retour (14, 16) un rouleau de câble (18), susceptible de se déplacer à partir d'une position de service en une position judicieusement choisie pour raccourcir ledit câble de retour (16), et, en toute position, suffisamment écarté du tambour (8) du treuil, de manière que l'angle de déviation du câble entre le treuil (8) et ledit galet de guidage (18) ne dépasse jamais la limite de sécurité.

2. Chargeuse à benne racleuse, munie d'une flèche (9) s'étendant et pivotant au-dessus d'une zone de stockage d'agrégats, et montée au milieu de l'extrémité antérieure d'un socle (4), d'un treuil (8) situé à proximité du socle (4) et d'une benne racleuse (12) commandée par ce treuil au moyen d'un câble, comportant un câble de traction (13) se dirigeant directement vers la benne racleuse à partir du treuil et un câble de retour (14, 16) allant du treuil le long de la flèche vers la benne racleuse en passant sur un galet de guidage (15) disposé à l'extrémité de la flèche (9), caractérisée en ce qu'à l'extrémité libre de la flèche est articulé un levier pivotant (19), ledit galet de guidage est monté en guise de rouleau de câble pivotant (18) à l'extrémité de ce levier (19) au niveau du rouleau de câble (18) est susceptible de se déplacer d'une position de service en une position choisie pour raccourcir le câble de retour (16) et, en toute position, suffisamment écarté du tambour (8) du treuil, de manière que l'angle de déviation du câble entre le treuil (8) et ledit galet de guidage (18) ne dépasse jamais la limite de sécurité.
